# EUROPÄISCHE PATENTSCHRIFT

(11) **EP 0 557 680 B1**
(45) Veröffentlichungstag und Bekanntmachung des Hinweises auf die Patenterteilung: **22.05.1996**
(21) Anmeldenummer: 93100004.6
(22) Anmeldetag: 02.01.1993
(51) Int. Cl.: B65H 29/04

(54) **Greifer für eine Fördereinrichtung zum Fördern von ein- oder mehrblättrigen Druckereierzeugnissen**
Conveyor gripper for conveying printed products of one or more sheets
Pince pour transporteur pour transporter des produits imprimés à une ou plusieurs feuilles

(30) Priorität: 19.02.1992 CH 495/92
(43) Veröffentlichungstag der Anmeldung: 01.09.1993
(73) Patentinhaber: Ferag AG, CH-8340 Hinwil (CH)
(72) Erfinder: Weber, Bruno, CH-8572 Berg (CH); Eberle, Jürg, CH-8340 Hinwil (CH)
(74) Vertreter: Patentanwälte Schaad, Balass & Partner AG

(56) Entgegenhaltungen:
- GB-A- 2 043 599

## Beschreibung

Die vorliegende Erfindung betrifft einen Greifer für eine Fördereinrichtung zum Fördern von ein- oder mehrblättrigen Druckereierzeugnissen, wie Zeitungen, Zeitschriften und Teilen hievon gemäss dem Oberbegriff des Anspruches 1.

Ein solcher Greifer ist beispielsweise in GB-A-2 043 599 beschrieben, der zwei Greiferbacken und eine diese umgreifende Klemmfeder aufweist. Die eine Klemmbacke wird mittels einer auf einem fest damit verbundenen Hebel einwirkenden Öffnungskraft gegen die Federkraft der Klemmfeder in die Offenstellung verschwenkt, während die andere Klemmbacke über einen fest mit dieser verbundenen Hebel gegen einen Anschlag gehalten wird. In einer Abgabeposition kann umgekehrt die eine Klemmbacke über den zugeordneten Hebel gegen den Anschlag gehalten und die andere Klemmbacke durch eine Öffnungskraft in die Offenstellung verschwenkt werden. Dieser Greifer ist mit dem Anschlag auf einem Halter angeordnet, der auf einer Transportkette befestigt ist. Demnach muss der Greifer gegen die Federkraft der Klemmfeder geöffnet werden und es sind nur zwei verschiedene Betriebspositionen möglich.

Andere Greifer dieser Art sind zum Beispiel in der DE-A-31 02 242 (und der entspechenden US-A-4,381,056) sowie der EP-A-0 330 868 (und der entsprechenden US-A-4,953,847) beschrieben.

Der vorliegenden Erfindung liegt nun die Aufgabe zugrunde, einen Greifer der eingangs genannten Art zu schaffen, der in einer Vielzahl von verschiedenen Schwenklagen Druckereierzeugnisse aufnehmen oder abgeben kann und der leichter und einfacher im Aufbau ist und ohne Modifikationen für die verschiedensten Einsatzzwecke verwendet werden kann.

Diese Aufgabe wird durch einen Greifer mit den Merkmalen des Patentanspruchs 1 gelöst.

Bevorzugte Weiterausgestaltungen der erfindungsgemässen Greifer sind in den abhängigen Ansprüchen umschrieben.

Im folgenden werden Ausführungsbeispiele des Erfindungsgegenstandes anhand der Zeichnung näher erläutert. Es zeigen rein schematisch:
- Figur 1: in Seitenansicht eine Fördereinrichtung zum Wegführen von Druckereierzeugnissen im Uebernahmebereich,
- Fig. 2 u. 3: einen Greifer der Fördereinrichtung gemäss Figur 1 im offenen bzw. geschlossenen Zustand,
- Fig.4: eine Greifer gemäss den Figuren 2 und 3 in Draufsicht und teilweise im Schnitt entlang der Linie IV -IV in Figur 5,
- Fig.5: einen Schnitt entlang der Linie V - V in Fig. 4,
- Fig.6: eine Seitenansicht des Greifers in Richtung des Pfeiles A in Figur 4,
- Fig. 7 u.8: in einer den Figuren 2 und 3 entsprechenden Darstellung einen Greifer in einer anderen Schwenklage im offenen bzw. geschlossenen Zustand, und
- Fig. 9-12: verschiedene Fördereinrichtungen mit unterschiedlicher Anordnung der Greifer.

In der Figur 1 ist der Uebernahmebereich einer Fördereinrichtung 1 gezeigt, die Greifer 2 aufweist, die in regelmässigen Abständen an einer nicht gezeigten, in einem Kettenkanal 3 geführten endlosen Gliederkette befestigt sind. Letztere wird im Uebernahmebereich über ein Umlenkrad 4 geführt. Die Greifer 2 bewegen sich in Richtung des Pfeiles B entlang einer geschlossenen Umlaufbahn.

Jeder Greifer 2, deren Aufbau und Funktionsweise anhand der Figuren 2-6 näher beschrieben werden wird, weist einen ersten Greiferteil 5 und einen zweten Greiferteil 6 auf. Im geöffneten Zustand der Greifer 2 legen die beiden Greiferteile 5,6 eine Greiferöffnung 7 fest, die bei der Fördereinrichtung gemäss Figur 1 bezüglich der Förderrichtung B nach hinten weist.

Jeder Greifer 2 erfasst ein Druckereierzeugnis 8 an dessen vorlaufenden Kante 8a (Falzkante). Die Druckereierzeugnisse 8 werden in an sich bekannter Weise in einer Schuppenformation S durch einen Bandförderer 9 in Richtung des Pfeiles C zugeführt. Wie aus Figur 1 ersichtlich ist liegt in dieser Schuppenformation S jedes Druckereierzeugnis auf dem vorauslaufenden Druckereierzeugnis 8 auf. Auf den durch den Bandförderer 9 zugeführten Druckereierzeugnissen 8 liegt lose eine Druckrolle 10 auf.

Anhand der Figuren 2-4 wird nun im folgenden der Aufbau der Greifer 2 näher erläutert.

Der zweite Greiferteil 6 ist einstückig mit einem Tragteil 11 ausgebildet, der verschwenkbar auf einer Welle 12 gelagert ist, deren Längsachse mit 12' bezeichnet ist. Wie insbesondere aus den Figuren 5 und 6 hervorgeht, ist diese Welle 12 mit Längsnuten versehen. Die Welle 12 ist drehbar in einer im Querschnitt U-förmigen Halterung 13 gelagert, die an einer Gliederkette 13 befestigt ist, die im bereits erwähnten Führungskanal 3 geführt ist. Diese Gliederkette 14 ist von bekannter Bauart und ist der Gliederkette sehr ähnlich, wie sie beispielsweise in der DE-A-26 29 528 bzw. der entsprechenden US-A-4,294,345 beschrieben ist. In Figur 4 ist je die Hälfte einer Gliederkette 14 von leichterer Bauweise sowie einer Gliederkette 14' von schwererer Bauweise dargestellt.

Der erste Greiferteil 5 ist ebenfalls einstückig mit einem Tragteil 15 ausgebildet, der im Inneren der Halterung 13 angeordnet ist und schwenkbar auf der Welle 12 gelagert ist. Die Längsachse 12' dieser Welle 12 bildet somit die gemeinsame Schwenkachse für die Tragteile 11,15 und damit für die Greiferteile 6 und 5. Mit der Welle 12 ist drehfest ein Auflageteil 16 verbunden, und zwar über einen mit dem Auflageteil 16 einstückigen Spreizring 17, der mit Vorsprüngen in die Längsnuten der Welle 12 eingreift (Figur 5). Am Auflageteil 16 stützt sich eine Druckfeder 18 ab, die sich am anderen Ende an einem Zapfen 19 abstützt, der in den Tragteil 15 für den ersten Greiferteil 5 eingesetzt ist. Wie aus der Figur 5 ohne weiteres ersichtlich ist, wird eine Drehbewegung der Welle 12 im Gegenuhrzeigersinn, d.h. in Richtung des Pfeiles F, über die Druckfeder 18 auf den Tragteil 15 und damit den ersten Greiferteil 5 übertragen, was ein Verschwenken des ersten Greiferteiles 5 aus der in den Figuren 2 und 5 gezeigten Offenstellung in die Klemmstellung zur Folge hat, die in Figur 3 dargestellt ist.

Mit der Welle 12 ist drehfest ein Schliesshebel 20 verbunden, dessen Schwenkachse 20' mit der Längsachse 12' der Welle 12 zusammenfällt. An seinem freien Ende trägt der Schliesshebel 20 eine Folgerolle 21, die um die Drehachse 21' frei drehbar ist. Der Schliesshebel 20 ist mit einem abstehenden Sperrarm 22 versehen. Der Schliesshebel 20 ist nun so angeordnet, dass die mit 23 bezeichnete Verbindungslinie zwischen der Schwenkachse 20' und der Drehachse 21' der Folgerolle 21 quer zur Bewegungsrichtung B bzw. B' der Greifer 2 verläuft (Fig. 2). Im weiteren bildet diese Verbindungslinie 23 mit der Ebene D, die durch den ebenen ersten Greiferteil 5 gebildet ist, einen Winkel α, der kleiner als 90° ist (Fig. 2). Dies ist wichtig, damit der erste Greiferteil 5 bei einer Bewegung in beiden Bewegungsrichtungen B und B' von der Offenstellung in die Klemmstellung gebracht werden kann.

Zur Blockierung des ersten Greiferteiles 5 in seiner Klemmstellung ist eine Verriegelungseinrichtung vorhanden, die einen Verriegelungshebel 24 aufweist, der um die Achse 24' schwenkbar am Tragteil 11 gelagert ist. Dieser Verriegelungshebel 24 weist am einen Ende eine Sperrnase 25 auf, welche zur Verriegelung des ersten Greiferteiles 5 mit dem Sperrarm 22 am Schliesshebel 20 zusammenwirkt, wie das in Fig. 3 gezeigt ist. Der Verriegelungshebel 24 wird mittels einer Feder 26 in seine Sperrstellung verschwenkt und in dieser gehalten. Am anderen Ende trägt der Verriegelungshebel 24 eine Folgerolle 27, die um die Drehachse 27' frei drehbar gelagert ist. In der Sperrstellung des Verriegelungshebels 24 fluchtet die Drehachse 27' dieser Folgerolle 27 mit der Längsachse 12' der Welle 12. Durch diese Anordnung wird sichergestellt, dass eine Auslösung des Verriegelungshebels 24, d.h. ein Verschwenken in seine Freigabestellung durch eine auf die Folgerolle 27 wirkende Entriegelungskraft P (Fig. 3), in allen Schwenklagen des Greifers 2 sichergestellt ist.

Am Tragteil 11 für den zweiten Greiferteil 6 ist auf der dem Verriegelungshebel 24 gegenüberliegenden Seite eine Positionierfolgerolle 28 angeordnet, die um die Achse 28' frei drehbar gelagert ist. Die Drehachse 28' fluchtet dabei mit der Schwenkachse 24' des Verriegelungshebels 24. Die Positionierfolgerolle 28 wirkt mit Positionierkulissen 29 zusammen, durch die die Schwenklage des zweiten Greiferteiles 6 und damit des offenen und geschlossenen Greifers 2 festgelegt wird. Dieser zweite Greiferteil 6 ist zwischen zwei Endlagen verschwenkbar, die miteinander einen Winkel von etwa 90° einschliessen. Die eine Endlage des zweiten Greiferteiles 6 ist in den Figuren 2 und 3 dargestellt, in der dieser zweite Greiferteil 6 etwa in Bewegungsrichtung B,B' der Greifer 2 verläuft. In der anderen Endlage, die in den Figuren 7 und 8 gezeigt ist, erstreckt sich der zweite Greiferteil 6 etwa rechtwinklig zur Bewegungsrichtung B,B' der Greifer 2. Durch diese Endlagen des zweiten Greiferteils 6 sind auch die Endlagen des offenen und geschlossenen Greifers festgelegt, der je nach Ausbildung der Positionierkulissen 29 jede Zwischenlage einnehmen kann. In diesem Zusammenhang ist noch zu erwähnen, dass der eine Ebene E (Fig. 2) festlegende zweite Greiferteil 6 gegenüber der gemeinsamen Schwenkachse 12' der beiden Greiferteile 5,6 versetzt ist. Anders ausgedrückt verläuft die besagte Ebene E in einem Abstand von dieser gemeinsamen Schwenkachse 12', wie das aus Fig. 2 ohne weiteres ersichtlich ist.

Zum Schliessen der Greifer 2 sind orstfeste Schliesskulissen 30 vorhanden, die auf die Folgerolle 21 des Schliesshebels 20 einwirken und ein Verschwenken des letzteren in Schliessrichtung, d.h. in der Darstellung gemäss Fig. 2 im Gegenuhrzeigersinn bewirken. Diese Schliesskulissen 30 können auf an sich bekannte Weise den jeweiligen Anforderungen entsprechend ausgebildet sein. In den Figuren sind diese Schliesskulissen 30 nur schematisch dargestellt.

Anhand der mit 30a und 30b angedeuteten Schliesskulissen in Fig. 2 soll verdeutlicht werden, dass dank der vorstehend beschriebenen Anordnung und Ausbildung des Schliesshebels 20 der Greifer 2 bei beiden Förderrichtungen B und B' geschlossen werden kann. Bewegt sich der Greifer in Richtung des Pfeiles B, so ist die Schliesskulisse 30a vorzusehen. Wird der Greifer 2 hingegen in der Gegenrichtung B' bewegt, so ist die Schliesskulisse wie mit mit 30b angedeutet auszubilden.

Im folgenden wird nun die Funktionsweise des Greifers 2 anhand der Figuren 2 und 3 erläutert.

Vor dem Schliessen des Greifers 2 wird dieser, d.h. der zweite Greiferteil 6, durch die Positionierkulisse 29 in die gewünschte Produkteaufnahmeposition gebracht und in dieser gehalten (Fig. 2). Zum Verschwenken des ersten Greiferteils von der Offenstellung in die Klemmstellung kommt die Schliesskulisse 30 (bzw. 30a oder 30b) zur Einwirkung auf die Folgerolle 21 am Schliesshebel 20, der dadurch im Gegenuhrzeigersinn verschwenkt wird. Das hat eine entsprechende Drehung der Welle 12 und damit auch des Auflageteiles 16 zur Folge. Diese Drehbewegung des Auflageteils 16 wird über die Druckfeder 18 auf den Tragteil 15 des ersten Greiferteils 5 übertragen, wodurch letzterer gegen die Klemmstellung verschwenkt wird. Hat nun der Schliesshebel 20 eine Stellung erreicht, die in Fig. 3 durch die Verbindungslinie 23a bezeichnet ist, kommt der erste Greiferteil 5 mit dem zweiten Greiferteil 6 in Berührung. In dieser Stellung übt die Druckfeder 18 bereits eine gewisse Klemmkraft aus. In dieser Lage des Schliesshebels 20 beginnt auch schon der Sperrarm 22 auf die Sperrnase 25 des Verriegelungshebels 24 aufzulaufen. Beim Weiterdrehen des Schliesshebels 20 wird nun der Verriegelungshebel 24 durch den weiterhin auf die Sperrnase 25 einwirkenden Sperrarm 22 entgegen der Kraft der Feder 26 aus der Sperrstellung zurückgedrängt, d.h. im Gegenuhrzeigersinn verschwenkt. Hat nun der Schliesshebel 20 seine Endstellung erreicht, die in Figur 3 durch die Verbindungslinie 23 bezeichnet ist, so erfolgt eine Verriegelung des Schliesshebels 20 durch die auf den Sperrarm 22 einwirkende Sperrnase 25 des Verriegelungshebels 24. Dies bedeutet, dass zur Verriegelung des ersten Greiferteiles 5 in seiner Klemmstellung der Schliesshebel 20 nur einen kleinen Weg zurückzulegen hat, der in Fig. 3 durch den Schwenkwinkel β dargestellt ist. Während des Verschwenkens des Schliesshebels 20 um den erwähnten Winkel β wird die Druckfeder 18 zusammengedrückt, was offensichtlich zur Folge hat, dass die Klemmkraft, die vom ersten Greiferteil 5 ausgeübt wird, entsprechend erhöht wird. Die Grösse dieser Klemmkraft hängt auch von der Dicke des zwischen den Greiferteilen 5,6 festgeklemmten Druckereierzeugnisses 8 ab.

Der wie erwähnt kurze Schwenkweg (Winkel β), der der Schliesshebel 20 bis zu seiner Verriegelung zurückzulegen hat, ist deswegen möglich, weil die Druckfeder 18 wie bereits erwähnt bereits eine Klemmkraft ausübt, sobald der erste Greiferteil 5 mit dem zweiten Greiferteil 6 bzw. mit dem in die Greiferöffnung 7 eingelaufenen und zu erfassenden Druckereierzeugnis 8 in Berührung kommt.

Zum Entriegeln des Schliesshebels 20 und damit des ersten Greiferteiles 5, d.h. zum Oeffnen des Greifers 2, wird auf die Folgerolle 27 am Verriegelungshebel 24 durch eine in Fig. 3 nicht gezeigte Oeffnungsanordnung eine Entriegelungskraft P ausgeübt, die zur Folge hat, dass der Verriegelungshebel 24 im Gegenuhrzeigersinn verschwenkt wird. Nach einem kurzen Schwenkweg (kleiner Schwenkwinkel γ in Fig. 3) löst sich die Sperrnase 25 vom Sperrarm 22 am Schliesshebel 20, der unter der Wirkung der sich entspannenden Druckfeder 18 im Uhrzeigersinn verschwenkt wird. Sobald der Sperrarm 22 sich ausserhalb des Wirkbereiches der Sperrnase 25 befindet und die Entriegelungskraft nicht mehr auf die Folgerolle 27 wirkt wird der Verriegelungshebel 24 durch die Feder 26 wieder in seine Sperrstellung zurückverschwenkt.

In den Figuren 7 und 8 ist in den Figuren 2 und 3 entsprechenden Darstellungen ein Greifer 2 in der anderen Endposition gezeigt, in der der zweite Greiferteil 6 etwa rechtwinklig zur Bewegungsrichtung B, B' des Greifers 2 verläuft. In diese Endlage wird der Greifer 2 durch eine entsprechend ausgebildete Positionierkulisse 29 gebracht, die anders ausgebildet ist als die Positionierkulisse 29 in den Figuren 2 und 3. In Fig. 7 ist der erste Greiferteil 5 in seiner extremen Offenstellung gezeigt, in der er durch eine Offenhaltekulisse 31 gehalten ist, die mit der Folgerolle 21 am Schliesshebel 20 zusammenwirkt.

Das Schliessen, Verriegeln und Oeffnen des Greifers 2 erfolgt in der in den Figuren 7 und 8 dargestellten Endlage auf dieselbe Weise wie anhand der Figur 2 und 3 beschrieben, wobei jedoch wie erwähnt die verschiedenen Kulissen entsprechend ausgebildet werden müssen.

Ein Vergleich der Figuren 2 und 3 mit den Figuren 7 und 8 lässt erkennen, dass sich die Greifer 2 in beiden Endlagen und damit auch in jeder Zwischenstellung schliessen und öffnen lassen, und zwar unabhängig davon, ob sie in Richtung des Pfeiles B oder in Richtung des Pfeiles B' bewegt werden.

Anhand der Figuren 9-12 werden nun verschiedene Einsatzmöglichkeiten der Greifer 2, wie sie im Zusammenhang mit den Fig. 1-8 erläutert worden sind, beschrieben.

Bei der Ausführungsform gemäss Fig. 9 werden die Druckereierzeugnisse 8 in hängender Lage von einem Zuförderer 32 zugebracht und von einem Wegförderer 33 übernommen und weitergefördert. Die Greifer 2 des Zuförderers 32 werden wie anhand der Fig. 7 und 8 beschrieben durch Positionierkulissen 29 in einer Endlage gehalten, in der der zweite Greiferteil 6 etwa rechtwinklig zur Förderrichtung G des Zuförderers 32 verläuft. Die Greifer 2 des Wegförderers 3, die in gleicher Richtung G bewegt werden, sind ebenfalls in dieser Endlage gehalten, doch ist die Greiferöffnung 7 nach oben gerichtet und der zweite Greiferteil 6 bildet den nachlaufenden Teil der Greifer 2.

Die im Bereich ihrer einen Kante 8a durch die Greifer 2 des Zuförderers 32 festgehaltenen Druckereierzeugnisse 8 werden an der gegenüberliegenden Kante 8b durch die Greifer 2 des Wegförderers 3 erfasst. Sobald die Druckereierzeugnisse 8 in den Greifern 2 des Wegförderers 3 festgeklemmt sind, werden die Greifer 2 des Zuförderers 32 mittels einer Oeffnungsanordnung 34 geöffnet, die eine Oeffnungskulisse 35 aufweist, die auf die Folgerolle 27 am Verriegelungshebel 24 einwirkt.

Die Ausführungsform gemäss Fig.10 ist derjenigen nach Fig. 9 sehr ähnlich und unterscheidet sich von letzterer durch eine andere Lage der Greifer 2 bei der Abgabe bzw. Uebernahme der Druckereierzeugnisse 8. Bei der Ausführungsform gemäss Fig.10 sind nämlich die Greiferöffnungen 7 nicht nach unten bzw. nach oben gerichtet, sondern beim Zuförderer 32 schräg nach hinten und beim Wegförderer 33 schräg nach vorn.

Die in der Fig. 11 gezeigte Ausführungsform hat eine gewisse Verwandtschaft mit der Ausführungsform gemäss Fig.1. Doch werden im Gegensatz zur Variante gemäss Fig.1 die durch den Bandförderer 9 in Schuppenformation S zugeführten Druckereierzeugnisse 8 nicht an der vorlaufenden Kante 8a, sondern an der nachlaufenden Kante 8b erfasst. Dies verlangt nach einer anderen Stellung der Greifer 2 im Uebernahmebereich als bei der in Fig.1 gezeigten Ausführungsform. In Fig.11 ist mit 36 eine Führung für die Druckereierzeugnisse 8 gezeigt.

Bei der Ausführungsform gemäss Fig.12, die derjenigen nach Fig.1 ähnlich ist, bringt der Bandförderer 9 die Druckereierzeugnisse 8 in einer Schuppenformation S', in der jedes Druckereierzeugnis 8 auf dem nachfolgenden Druckereierzeugnis aufliegt, zu. Dies bedeutet, dass die vorlaufenden Kanten 8a der Druckereierzeugnisse 8 in der Schuppenformation S' unten liegen.

Die Druckereierzeugnisse 8 werden durch die Fördereinrichtung 1b an dieser vorlaufenden Kante 8a erfasst. Dies bedeutet, dass im Uebernahmebereich die Greiferöffnungen 7 nach hinten weisen müssen.

Aus den Fig.1 sowie 9-12 ist es ohne weiteres ersichtlich, dass für Fördereinrichtungen 1,1a,1b,32,33 mit unterschiedlichen Aufgaben dieselbe Greiferkonstruktion, wie sie anhand der Fig.2-8 beschrieben wurde, Verwendung finden kann. Die Greifer 2 lassen sich dank ihrer besonderen Konstruktion in verschiedene Schwenklagen bringen und in jeder Schwenklage einwandfrei schliessen und öffnen, ohne dass konstruktive Anpassungen der Greifer 2 an den jeweiligen Einsatzzweck nötig sind. Es versteht sich, dass die Positionierkulissen 29, die Oeffnungskulissen 35 und allfällige Offenhaltekulissen 31 dem jeweiligen Einsatzzweck der Fördereinrichtungen angepasst werden müssen. In den Fig.9-12 sind die entsprechenden Kulissen schematisch angedeutet.

Ein weiterer Vorteil der beschriebenen Greiferkonstruktion ist der, dass sich die Greifer 2 auf einfache Weise herstellen und zusammenbauen lassen. Die beiden Greiferteile 5 und 6 samt ihrer Tragteile 11 bzw. 15 können aus Kunststoff hergestellt werden, was eine leichte Bauweise zur Folge hat. Da die Schliesskraft in erster Linie durch die Druckfeder 18 aufgebracht wird, muss der erste Greiferteil 5 nur eine beschränkte Flexibilität aufweisen. Um die Welle 12 gegen eine Verschiebung in Richtung ihrer Längsachse 12' zu sichern, ist die Welle 12 im Bereich des Spreizrings 17 mit einer Umfangsnut versehen, in die im zusammengebauten Zustand eine Rippe auf der Innenseite des Spreizringes 17 in der Art einer Schnappverbindung einrastet. Diese montagefreundliche Lösung macht das Anbringen gesonderter Sicherungsringe oder dergleichen unnötig.

Es ist auch denkbar, den ersten Greiferteil 5 direkt über ein Federelement mit der Welle 12 zu verbinden, das am einen Ende den ersten Greiferteil 5 trägt und am anderen Ende mit der Welle 12 verbunden ist. Dieses Federelement bildet dann sowohl den Tragteil für den ersten Greiferteil 5 wie auch die bei geschlossenem Greifer gespannte Schliessfeder. Eine solche Ausführungsform ist beispielsweise in der DE-A-31 02 242 und der entsprechenden US-A-4,381,056 beschrieben.

Es ist auch möglich, die Greifer 2 statt wie anhand der Fig. 4 gezeigt in festen Abständen an einer Gliederkette 14 zu befestigen an Tragelementen anzubringen, die zwar miteinander gekoppelt sind, deren Abstand jedoch veränderbar ist. Eine solche Lösung mit in ihrem Abstand veränderbaren Tragelementen ist beispielsweise in der EP-A-0 323 557 und der entsprechenden US-A-5,007,629 beschrieben.

## Patentansprüche

1. Greifer für eine Fördereinrichtung zum Fördern von ein- oder mehrblättrigen Druckereierzeugnissen (8), wie Zeitungen, Zeitschriften und Teilen hievon, mit zwei um eine gemeinsame Achse (12') schwenkbar gelagerten Greiferteilen (5,6), von denen der eine, erste Greiferteil (5) zwischen einer Offenstellung und einer Klemmstellung schwenkbar ist, in welcher er zum Festklemmen eines Druckereierzeugnisses (8) unter Federkraft mit dem anderen, zweiten Greiferteil (6) zusammenwirkt, gekennzeichnet durch die folgenden Merkmale:
a) eine Halterung (13), in der drehbar eine die gemeinsame Schwenkachse (12') der beiden Greiferteile (5, 6) festlegende Welle (12) gelagert ist, mit der der erste Greiferteil (5) gekoppelt ist und auf der der zweite Greiferteil (6) schwenkbar gelagert ist,
b) ein mit dem zweiten Greiferteil (6) gekoppeltes, mit ortsfesten Positionierkulissen (29) zusammenzuwirken bestimmtes Positionierfolgeglied (28), vorzugsweise eine drehbar gelagerte Rolle, zum Halten des zweiten Greiferteils (6) in einer bestimmten Schwenklage,
c) ein mit der Welle (12) drehfest verbundener Schliesshebel (20), der zum Verdrehen der Welle (12) und damit zum Verschwenken des ersten Greiferteils (5) in die Klemmstellung ein mit ortsfesten Schliesskulissen (30) zusammenzuwirken bestimmtes Folgeglied (21), vorzugsweise eine drehbare Rolle, aufweist,
d) eine im wesentlichen in allen Schwenklagen der geschlossenen Greiferteile (5, 6) mittels ortsfesten Öffnungsanordnungen (34), vorzugsweise Kulissen (35), auslösbare Verriegelungseinrichtung (24, 25), die einen schwenkbar gelagerten Verriegelungshebel (24) aufweist, der zur Blockierung des ersten Greiferteils (5) in seiner Klemmstellung auf die Welle (12) oder einen mit dieser drehfesten Sperrteil (22) einwirkt, und
e) eine am Verriegelungshebel (24) vorgesehene Folgerolle (27) mit einer gekrümmten Steuerfläche, auf die die Öffnungsanordnungen (34) zur Einwirkung bringbar sind, um den Verriegelungshebel (24) in eine Freigabestellung zu schwenken, wobei die Krümmungsachse der Steuerfläche in der Sperrstellung des Verriegelungshebels (24) etwa koaxial zur Schwenkachse (12') der beiden Greiferteile (5, 6) verläuft.

2. Greifer nach Anspruch 1, dadurch gekennzeichnet, dass die Welle (12) über ein, bei geschlossenem Greifer (2) gespanntes, Federelement mit dem ersten Greiferteil (5) verbunden ist.

3. Greifer nach Anspruch 1, dadurch gekennzeichnet, dass der schwenkbar auf der Welle (12) gelagerte erste Greiferteil (5) über ein beim Schliessen des Greifers (2) spannbares Druckfederelement (18), das sich auf einen drehfest mit der Welle (12) verbundenen Auflageteil (16) abstützt, mit der Welle (12) gekoppelt ist.

4. Greifer nach einem der Ansprüche 1-3, dadurch gekennzeichnet, dass der Schliesshebel (20) bezüglich der Bewegungsrichtung (B,B') der Greifer (2) im Bereich des Schliessens der Greifer (2) derart angeordnet ist, dass die Verbindungslinie (23) zwischen der Schwenkachse (20') des Schliesshebels (20) und der Drehachse (21') dessen Folgerolle (21) quer zur Bewegungsrichtung (B,B') der Greifer (2) verläuft.

5. Greifer nach einem der Ansprüche 1-4, dadurch gekennzeichnet, dass die Verbindungslinie (23) zwischen der Schwenkachse (20') des Schliesshebels (20) und der Drehachse (21') dessen Folgerolle (21) mit dem im wesentlichen ebenen ersten Greiferteil (5) einen Winkel (α) von weniger als 90° einschliesst.

6. Greifer nach Anspruch 1, dadurch gekennzeichnet, dass der Sperrteil (22) als mit dem Schliesshebel (20) einstückiger Arm ausgebildet ist.

7. Greifer nach Anspruch 1 oder 6, dadurch gekennzeichnet, dass die Drehachse (27') der Folgerolle (27) am Verriegelungshebel (24) in der Sperrstellung des Verriegelungshebels (24) etwa koaxial zur Schwenkachse (12') der beiden Greiferteile (5,6) verläuft.

8. Greifer nach einem der Ansprüche 1-7, dadurch gekennzeichnet, dass die Drehachse (28') der Positionierfolgerolle (28) etwa koaxial zur Schwenkachse (24') des Verriegelungshebels (24) verläuft.

9. Greifer nach einem der Ansprüche 1-8, dadurch gekennzeichnet, dass der zweite Greiferteil (6) zwischen einer ersten Endposition, in der sich der zweite Greiferteil (6) in einer etwa rechtwinklig zur Bewegungsrichtung (B,B') der Greifer (2) verlaufenden Richtung erstreckt, und einer zweiten Endposition, in der sich der zweite Greiferteil (6) in einer etwa in Bewegungsrichtung (B,B') der Greifer (2) verlaufenden Richtung erstreckt, schwenkbar ist.

10. Greifer nach einem der Ansprüche 1-9, dadurch gekennzeichnet, dass der zweite Greiferteil (6) in einer Ebene (E) liegt, die in einem Abstand von seiner Schwenkachse (12') verläuft.

11. Fördereinrichtung zum Fördern von ein- oder mehrblättrigen Druckereierzeugnissen (8) mit einer Anzahl von entlang einer geschlossenen Umlaufbahn geführten Greifern (2) gemäss einem oder mehreren der Ansprüche 1-10.

12. Fördereinrichtung nach Anspruch 11, dadurch gekennzeichnet, dass die Greifer (2) in gegebenen Abständen an einem in einer Führung (3) geführten biegsamen Zugorgan (14), vorzugsweise an einer Gliederkette, befestigt sind.

13. Fördereinrichtung nach Anspruch 11, dadurch gekennzeichnet, dass die Greifer (2) an hintereinander angeordneten, miteinander gekoppelten, und in ihrem Abstand veränderbaren Tragelementen befestigt sind.

## Claims

1. A gripper for a conveying device for conveying single- or multiple-sheet printed products (8), such as newspapers, magazines and parts hereof, with two gripper parts (5, 6) mounted so as to be able to be swivelled about a common axis (12'), of which the one, first gripper part (5) is able to be swivelled between an open position and a clamping position, in which it cooperates with the other, second gripper part (6) to firmly clamp a printed product (8) under elastic force, characterised by the following features:
a) a mounting (13) in which a shaft (12) is mounted rotatably, defining the common swivel axis (12') of the two gripper parts (5, 6), with which shaft the first gripper part (5) is coupled and on which the second gripper part (6) is swivellably mounted,
b) a positioning follower member (28), preferably a rotatably mounted roller, coupled with the second gripper part (6) and intended to cooperate with fixed positioning links (29) to hold the second gripper part (6) in a particular swivelled position.
c) a closing lever (20) connected with the shaft (12) so as to be secure with respect to rotation, which to turn the shaft (12) and hence to swivel the first gripper part (5) into the clamping position has a follower member (21), preferably a rotatable roller, intended to cooperate with fixed closing links (30),
d) a locking device (24, 25) able to be released substantially in all swivelled positions of the closed gripper parts (5, 6) by means of fixed opening arrangements (34), preferably links (35), which has a swivellably mounted locking lever (24), which for locking the first gripper part (5) in its clamping position acts on the shaft (12) or on a locking part (22) which is rotationally secure therewith, and
e) a follower roller (27) with a curved control surface, provided on the locking lever (24), onto which follower roller (27) the opening arrangements (34) are able to be brought into action, in order to swivel the locking lever (24) into a releasing position, whereby the axis of curvature of the control surface in the locking position of the locking lever (24) runs approximately coaxially to the swivel axis (12') of the two gripper parts (5, 6).

2. A gripper according to Claim 1, characterised in that the shaft (12) is connected with the first gripper part (5) via a spring element which is tensioned when the gripper (2) is closed.

3. A gripper according to Claim 1, characterised in that the first gripper part (5), which is swivellably mounted on the shaft (12), is coupled with the shaft (12) via a compression spring element (18) which is tensioned on closing of the gripper (2) and which rests on a bearing part (16) connected with the shaft (12) so as to be rotationally secure.

4. A gripper according to one of Claims 1-3, characterised in that the closing lever (20) is arranged with respect to the direction of movement (B,B') of the grippers (2) in the region of closing of the grippers (2) such that the connecting line (23) between the swivel axis (20') of the closing lever (20) and the rotation axis (21') of its follower roller (21) runs transversely to the direction of movement (B,B') of the grippers (2).

5. A gripper according to one of Claims 1-4, characterised in that the connecting line (23) between the swivel axis (20') of the closing lever (20) and the rotation axis (21') of its follower roller (21) forms with the substantially flat first gripper part (5) an angle (α) of less than 90°.

6. A gripper according to Claim 1, characterised in that the locking part (22) is constructed as an arm in one piece with the closing lever (20).

7. A gripper according to Claim 1 or 6, characterised in that the rotation axis (27') of the follower roller (27) on the locking lever (24) in the locking position of the locking lever (24) runs approximately coaxially to the swivel axis (12') of the two gripper parts (5, 6).

8. A gripper according to one of Claims 1-7, characterised in that the rotation axis (28') of the positioning follower roller (28) runs approximately coaxially to the swivel axis (24') of the locking lever (24).

9. A gripper according to one of Claims 1-8, characterised in that the second gripper part (6) is swivellable between a first end position, in which the second gripper part (6) extends in a direction running approximately at right angles to the direction of movement (B,B') of the grippers (2), and a second end position, in which the second gripper part (6) extends in a direction running approximately in the direction of movement (B,B') of the grippers (2).

10. A gripper acording to one of Claims 1-9, characterised in that the second gripper part (6) lies in a plane (E) which runs at a distance from its swivel axis (12').

11. A conveying arrangement for conveying single- or multiple-sheet printed products (8) with a number of grippers (2) in accordance with one or more of Claims 1-10, guided along a closed circulating path.

12. A conveying arrangement according to Claim 11, characterised in that the grippers (2) are secured at given distances on a flexible tension member (14), guided in a guide (3), preferably on a link chain.

13. A conveying arrangement according to Claim 11, characterised in that the grippers (2) are secured on support elements which are arranged one behind the other, are coupled with each other and are able to be altered as regards their spacing.

## Revendications

1. Preneur destiné à un dispositif de transport pour le transport de produits d'impression (8) à une ou plusieurs pages tels que des journaux, revues et parties de ceux-ci, comprenant deux éléments (5, 6) de preneur montés pivotants autour d'un axe commun (12'), dont l'un, le premier élément (5) du preneur, est oscillant entre une position d'ouverture et une position de serrage à laquelle il coopère sous l'action d'une force élastique avec l'autre, le second élément (6) du preneur pour le serrage d'un produit d'impression (8), caractérisé par les particularités suivantes :
a) un support (13) dans lequel est monté rotatif un arbre (12) qui fixe l'axe commun de pivotement (12') des deux éléments (5, 6) du preneur, auquel le premier élément (5) du preneur est relié et sur lequel le second élément (6) du preneur est monté pivotant,
b) un organe suiveur de positionnement (28), de préférence un galet monté rotatif, coopérant avec des coulisses fixes de positionnement (29) et relié au second élément (6) du preneur pour le maintien du second élément (6) du preneur à une position prédéterminée de pivotement,
c) un levier de fermeture (20) solidarisé en rotation avec l'arbre (12) et comprenant un organe suiveur (21), de préférence un galet rotatif, destiné à faire tourner l'arbre (12) et donc à faire pivoter le premier élément (5) du preneur pour le mettre en position de serrage et coopérant avec des coulisses fixes de fermeture (30),
d) un dispositif de verrouillage (25, 26) libérable sensiblement à toutes les positions de pivotement des éléments fermés (5, 6) du preneur au moyen de dispositifs fixes d'ouverture (34), de préférence des coulisses (35), qui comprend un levier de verrouillage (24) monté pivotant et agissant pour bloquer le premier élément (5) du preneur à sa position de serrage sur l'arbre (12) ou sur un organe de blocage (22) solidarisé en rotation avec celui-ci et
e) un galet suiveur (27) prévu sur le levier de verrouillage (24) et comportant une surface courbe de commande sur laquelle les dispositifs d'ouverture (34) peuvent être mis en action pour faire pivoter le levier de verrouillage (24) pour le mettre à une position de libération, l'axe de la courbure de la surface de commande étant à peu près coaxial à l'axe de pivotement (12') des deux éléments (5, 6) du preneur lorsque le levier de verrouillage (24) est à la position de blocage.

2. Preneur selon la revendication 1, caractérisé en ce que l'arbre (12) est relié au premier élément (5) du preneur au moyen d'un élément élastique qui est bandé lorsque le preneur (2) est fermée.

3. Preneur selon la revendication 1, caractérisé en ce que le premier élément (5) du preneur qui est monté pivotant sur l'arbre (12) est relié à l'arbre (12) par un élément de ressort de compression (18) qui est bandé lors de la fermeture du preneur (2) et qui prend appui sur un élément d'appui (16) solidarisé en rotation avec l'arbre (12).

4. Preneur selon l'une des revendications 1-3, caractérisé en ce que le levier de fermeture (20) est monté par rapport à la direction du mouvement (B, B') du preneur (2) à l'approche de la fermeture du preneur (2), de manière que la ligne (23) qui relie l'axe de pivotement (20') du levier de fermeture (20) et l'axe de rotation (21') de son galet suiveur (21) soit perpendiculaire à la direction du mouvement (B, B') du preneur (2).

5. Preneur selon l'une des revendications 1-4, caractérisé en ce que la ligne (23) qui relie l'axe de pivotement (20') du levier de fermeture (20) et l'axe de rotation (21') de son galet suiveur (21) inscrit un angle (α) inférieur à 90° avec le premier élément sensiblement plan (5) du preneur.

6. Preneur selon la revendication 1, caractérisé en ce que l'organe de blocage (22) est conformé en bras monobloc avec le levier de fermeture (20).

7. Preneur selon la revendication 1 ou 6, caractérisé en ce que l'axe de rotation (27') du galet suiveur (27) disposé sur le levier de verrouillage (24) est à peu près coaxial à l'axe de pivotement (12') des deux éléments (5, 6) du preneur lorsque le levier de verrouillage (24) est à la position de blocage.

8. Preneur selon l'une des revendications 1-7, caractérisé en ce que l'axe de rotation (28') du galet suiveur de positionnement (28) est à peu près coaxial à l'axe de pivotement (24') du levier de verrouillage (24).

9. Preneur selon l'une des revendications 1-8, caractérisé en ce que le second élément (6) du preneur est pivotant entre une première position extrême à laquelle le second élément (6) du preneur est orienté dans une direction à peu près perpendiculaire à la direction du mouvement (B, B') du preneur (2) et une seconde position extrême à laquelle le second élément (6) du preneur est orienté dans une direction qui correspond à peu près à la direction du mouvement (B, B') du preneur (2).

10. Preneur selon l'une des revendications 1-9, caractérisé en ce que le second élément (6) du preneur est dans un plan (E) qui est à distance de son axe de pivotement (12').

11. Dispositif de transport pour le transport de produits d'impression (8) à une ou plusieurs pages, comprenant de multiples preneurs (2) selon l'une ou plusieurs des revendications 1-10 qui sont guidés le long d'une voie fermée de révolution.

12. Dispositif de transport selon la revendication 11, caractérisé en ce que les preneurs (2) sont montés à des distances données sur un organe souple de traction (14), de préférence sur une chaîne à maillons, guidé dans un guide (3).

13. Dispositif de transport selon la revendication 11, caractérisé en ce que les preneurs (2) sont montés sur des éléments de support qui se succèdent, qui sont reliés les uns aux autres et dont la distance qui les sépare peut être modifiée.
